# EUROPÄISCHE PATENTSCHRIFT

(11) **EP 0 493 549 B1**
(45) Veröffentlichungstag und Bekanntmachung des Hinweises auf die Patenterteilung: **22.06.1994**
(21) Anmeldenummer: 91911842.2
(22) Anmeldetag: 05.07.1991
(51) Int. Cl.: B25B 7/12, B21D 7/06

(54) **HYDRAULIK- ODER PNEUMATIKZUSATZANTRIEB FÜR HANDBLECHFORMER**
HYDRAULIC OR PNEUMATIC AUXILIARY DRIVE FOR MANUAL SHEET-METAL FORMING TOOLS
ENTRAINEMENT COMPLEMENTAIRE HYDRAULIQUE OU PNEUMATIQUE POUR ORGANES DE FORMAGE DE TOLE A MAIN

(30) Priorität: 27.07.1990 CH 2494/90
(43) Veröffentlichungstag der Anmeldung: 08.07.1992
(73) Patentinhaber: LIPP, Alex, CH-6122 Menznau (CH)
(72) Erfinder: LIPP, Alex, CH-6122 Menznau (CH)
(74) Vertreter: Schwabe, Hans-Georg, Dipl.-Ing.
(86) Internationale Anmeldenummer: CH9100144
(87) Internationale Veröffentlichungsnummer: WO9202338

(56) Entgegenhaltungen:
- EP-A- 041 432
- EP-A- 352 236
- CH-A- 597 985
- DE-A- 3 742 782

## Beschreibung

Bei den kleinen Handblechformern, die zur Zeit auf dem Markt erhältlich sind, muss für die Bedienung des Werkzeuges mit einer Hand ein Hebel betätigt werden. Die Bedienung dieses Hebels ist körperlich anstrengend, was zur schnellen Ermüdung führt. Für das Festhalten des Werkstückes ist zudem von vornherein nur eine Hand frei. Das kann dazu führen, dass für bestimmte Arbeiten zwei Personen eingesetzt werden müssen, damit das Werkstück richtig geführt werden kann.
Für kleine Blechformer gibt es bis jetzt keine Lösung. Für grosse Blechformer gibt es Antriebe zur Bedienung des Werkzeuges. Diese sind aber teuer und für kleinere Arbeiten daher unwirtschaftlich.
Die Erfindung stellt sich die Aufgabe, ein Gerät zu schaffen, mit dem über ein Handhebel betätigter Handblechformer in einen Blechformer mit einem Hydraulik- oder Pneumatikantrieb umgerüstet werden kann.
Die Aufgabe wird erfindungsgemäss mit Hilfe der Ausbildungsmerkmale nach dem Kennzeichen des Patentanspruches 1 gelöst.

Beim neuen Pneumatikumrüstsatz handelt es sich um einen Pneumatikzusatzantrieb, mit dem auf dem Markt erhältliche Blechformer mit manueller Bedienung (Fig. 1) auf pneumatische Bedienung (Fig. 2) umgerüstet werden können. Der Umrüstsatz wird auf der Rückseite des Blechformers montiert, nachdem der Handhebel 1 entfernt worden ist. Der Mechanismus des Antriebes (Fig. 3) wird über eine Fusstrittplatte 2 gesteuert. Durch das Öffnen eines Ventils 3 an der Trittplatte wird Pressluft über einen Pressluftschlauch 4 in einen Membranzylinder 5 eingelassen. Durch die Druckzunahme im Membranzylinder wird eine Schubstange 6 horizontal aus dem Zylinder gedrückt. Am vorderen Ende der Schubstange ist eine Druckplatte 7 befestigt, die nach vorne keilförmig zusammenläuft. Ein unterer und ein oberer Hebel 8 lagern über je eine Rolle 16 auf den keilförmigen Flächen 17 der Druckplatte. Die Druckplatte wird durch die Schubstange zwischen die Hebel gepresst. Bei dieser Horizontalbewegung dient die Befestigungsplatte 9 als Führung. Die Hebel gleiten den auseinanderstrebenden Flächen 17 der Druckplatte entlang und werden dadurch auseinander gedrückt. Dadurch, dass die Hebel an einer Drehachse 10 gelagert sind, werden die vorderen Enden der Hebel, an denen der Werkzeugeinsatz 11 befestigt ist, gegeneinander gedrückt. Das Werkzeug schliesst sich.
Durch das Entlasten der Trittplatte schliesst sich das Trittplattenventil, worauf sich das Schnellöseventil 12 am Membranzylinder öffnet und die Druckluft aus dem Membranzylinder strömt. Der Druck im Membranzylinder fällt ab und die Schubstange wird über eine Rückzugfeder im Membranzylinder in die Grundposition zurückgezogen.
Die Druckluftzufuhr in den Membranzylinder kann über das Trittplattenventil fein gesteuert werden. Je nachdem wie stark die Trittplatte hinuntergedrückt wird, öffnet sich das Ventil entsprechend mehr oder weniger und es strömt entsprechend mehr oder weniger Druckluft in den Membranzylinder. Dank dieser Möglichkeit der feinen Steuerung kann die Arbeitsbewegung beliebig schnell oder langsam, stark oder schwach durchgeführt werden.
Der Membranzylinder ist über zwei Distanzträger 13 mit der Befestigungsplatte verschraubt. Mit den Distanzträgern kann der Schubweg der Druckplatte bestimmt werden. Zwischen dem Umrüstsatz und dem Handblechformer entsteht ein Pressdruck.

Um diesem Pressdruck entgegenzuwirken, ist die Befestigungsplatte 9 über zwei Haltebügel 14 (Fig.4) mit den Drehachsen 10 der Werkzeugarme verbunden. Der Zusatzantrieb ist mit einer Schutzverschalung 15 versehen. Sie schützt vor Unfällen und verhindert das Eindringen von Schmutz und irgendwelchen Gegenständen in den Mechanismus. Damit wird die Möglichkeit einer Beschädigung verkleinert.
Das Gerät, gemäss der Erfindung, hat wesentliche Vorteile. Der Pneumatikumrüstsatz ist preiswert und er ist einfach zu montieren. Die bis jetzt bestehenden Zusatzantriebe, die es nur für grosse Blechformer gibt, kosten zehn bis fünfzehn mal mehr als dieser neue Kleinantrieb. Die feine Steuerung über die Trittplatte erlaubt eine differenzierte Bedienung des Werkzeuges, die mit der manuellen Bedienung ebenbürtig ist. Für die Bedienung braucht es keine Körperkraft. Das erlaubt ein Arbeiten ohne Ermüdung. Weil der Antrieb per Fussdruck bedient werden kann, sind beide Hände zum Führen des zu formenden Werkstückes frei. Anspruchsvolle Arbeiten können dadurch von einer einzelnen Person durchgeführt werden. Eine Hilfsperson, die das Werkstück halten hilft, ist nicht mehr notwendig. Dank der Schutzverschalung vermag der Antrieb auch bezüglich Unfallsicherheit zu überzeugen.

## Patentansprüche

1. Gerät zum Umrüsten eines Handblechformers mit zwei von einem Handhebel (1) betätigbaren, um Drehachsen (10) drehbaren Hebeln (8), deren vom Handhebel abgewandte, aufeinanderzudrückbare Enden mit einem Werkzeugeinsatz (11) versehen sind, in einen Blechformer mit Hydraulik- oder Pneumatikantrieb, dadurch gekennzeichnet, dass das Gerät eine sich zu den Drehachsen (10) der Hebel (8) senkrecht erstreckende, in Hebellängsrichtung durch einen Hydraulik- bzw. Pneumatikzylinder (5) verschiebbare Druckplatte (7) aufweist, deren Kanten (17) an dem dem Werkzeugeinsatz zugewandten Ende in Richtung des Werkzeugeinsatzes (11) keilförmig aufeinanderzulaufen und bei Verschiebung der Druckplatte (7) in Richtung des Werkzeugeinsatzes (11) nach Entfernung des Handhebels (1), die an den kanten (17) anliegenden, vom Werkzeugeinsatz abgewandten Enden der Hebel (8) unter Zusammendrücken des Werkzeugeinsatzes (11) auseinanderspreizen.

2. Gerät nach Anspruch 1, dadurch gekennzeichnet, dass die Druckplatte (7) in einer Befestigungsplatte (9) verschiebbar geführt ist, die an der vom Werkzeugeinsatz (11) abgewandten Seite des Gehäuses befestigt ist, an dem die Achsen (10) der Hebel (8) gelagert sind.

3. Gerät nach Anspruch 1 oder 2, dadurch gekennzeichnet, dass beiderseits der Druckplatte (7) Distanzträger (13) vorgesehen sind, die sich von der Befestigungsplatte (9) zu dem Hydraulik- bzw. Pneumatikzylinder (5) erstrecken, der auf der von den Kanten (17) abgewandten Seite der Druckplatte (7) angeordnet ist.

4. Gerät nach einem der vorstehenden Ansprüche, dadurch gekennzeichnet, dass sich von der Befestigungsplatte (9) zu der Drehachse (10) des oberen Hebels (8) beiderseits des oberen Hebels (8) Haltebügel (14) erstrecken.

5. Gerät nach Anspruch 1 oder 2, dadurch gekennzeichnet, dass die Hebel (8) Rollen (16) aufweisen, mit denen sie an den Kanten (17) der Druckplatte (7) anliegen.

6. Gerät nach Anspruch 1, 2 und 5, dadurch gekennzeichnet, dass die Druckplatte (7) einen Rand (17) aufweist, der etwa keilförmig in Richtung des Werkzeugeinsatzes (11) geformt ist.

7. Gerät nach Anspruch 6, dadurch gekennzeichnet, dass der etwa keilförmige Rand (17) der Druckplatte (7) derart geformt ist, dass der Anstiegwinkel in der vorderen Zone gross ist, dann in eine Zone mit kleinerem Anstiegwinkel und anschliessend wieder in eine Zone mit grossem Anstiegwinkel übergeht.

8. Gerät nach einem der vorstehenden Ansprüche, dadurch gekennzeichnet, dass der Hydraulik- oder Pneumatikzylinder (5) durch ein mit dem Fuss betätigbares Ventil (3) ansteuerbar ist.

9. Gerät nach Anspruch 8, dadurch gekennzeichnet, dass in der Hydraulik- bzw. Pneumatikleitung (4) zwischen dem durch den Fuss betätigbaren Ventil (3) und dem Hydraulik- bzw. Pneumatikzylinder (5) ein Schnellöseventil (12) vorgesehen ist.

10. Gerät nach einem der vorstehenden Ansprüche, dadurch gekennzeichnet, dass eine Feder vorgesehen ist, die den Hydraulik- bzw. Pneumatikzylinder (5) von der ausgefahrenen Position in die zurückgefahrene Position belastet.

11. Gerät nach einem der vorstehenden Ansprüche, dadurch gekennzeichnet, dass der Hydraulik- oder Pneumatikzylinder (5) als Membranzylinder ausgebildet ist.

12. Gerät nach Anspruch 11, dadurch gekennzeichnet, dass an der Membran des Membranzylinders (5) eine Schubstange (6) befestigt ist, die mit ihrem anderen Ende an dem von den Kanten (17) abgewandten Ende der Druckplatte (7) befestigt ist.

## Claims

1. Device for converting a manual sheet-metal forming tool -- with two levers (8) capable of being actuated by a hand lever (1) and capable of being rotated about pivots (10), the ends of said two levers, which are located opposite of the hand lever and are capable of being pressed together, featuring a tool insert (11) -- into a sheet-metal forming tool with hydraulic or pneumatic drive, wherein the device features a pressure plate (7) extending vertically to the pivots (10) of the levers (8) and capable of being slid via a hydraulic or pneumatic cylinder (5) in the lengthwise direction of the levers, the edges (17) of said pressure plate converging into a wedge shape at the end facing towards the tool insert and in the direction of the tool insert (11) and, upon the pressure plate (7) being slid in the direction of the tool insert (11) and subsequent to the hand lever (1) being removed, spreading apart the ends of the levers (8) bearing upon its edges (17) and located opposite of the end featuring the tool insert, at the same time causing said tool insert (11) to be pressed together.

2. A device as claimed in claim 1 wherein the pressure plate (7) is guided in a securing plate (9) in a sliding fashion, said securing plate being mounted to the side of the housing opposite of the tool insert (11), upon which housing the axles (10) of the levers (8) are seated.

3. A device as claimed in claim 1 or 2 wherein spacers (13) are provided on both sides of the pressure plate (7), said spacers extending from the securing plate (9) to the hydraulic or pneumatic cylinder (5), which is located on the side of the pressure plate (7) opposite of the side featuring the edges (17).

4. A device as claimed in one of the foregoing claims wherein securing brackets (14) extend from the securing plate (9) to the pivot (10) of the upper lever (8) on both sides of the upper lever (8).

5. A device as claimed in claim 1 or 2 wherein the levers (8) feature rollers (16) via which they bear upon the edges (17) of the pressure plate (7).

6. A device as claimed in claims 1, 2 and 5 wherein the pressure plate (7) features an edge (17) which is shaped similarly to a wedge on the side facing the tool insert (11).

7. A device as claimed in claim 6 wherein the approximately wedge-shaped edge (17) of the pressure plate (7) is shaped in such a way that the angle of slope is large in the front zone, followed by a zone in which the angle of slope is smaller, followed by a zone in which the angle of slope is large.

8. A device as claimed in one of the foregoing claims wherein the hydraulic or pneumatic cylinder (5) can be actuated by a foot-operable valve (3).

9. A device as claimed in claim 8 wherein a quick-release valve (12) is provided in the hydraulic or pneumatic line (4) between the foot-operable valve (3) and the hydraulic or pneumatic cylinder (5).

10. A device as claimed in one of the foregoing claims wherein a spring is provided which exerts pressure on the hydraulic or pneumatic cylinder (5), causing it to go from its extended position to its retracted position.

11. A device as claimed in one of the foregoing claims wherein the hydraulic or pneumatic cylinder (5) is featured as a diaphragm cylinder.

12. A device as claimed in claim 11 wherein a thrust rod (6) is mounted to the diaphragm of the diaphragm cylinder (5), the other end of said thrust rod being mounted to the side of the pressure plate (7) opposite of the side featuring the edges (17).

## Revendications

1. Appareil de transformation d'un emboutisseur de tôles formé de deux leviers (8) actionnés autour d'axes de rotation (10) à l'aide d'un levier manuel (1) et dont les extrémités pouvant être pressées l'une sur l'autre grâce au levier manuel sont équipées d'une mâchoire (11), en un emboutisseur de tôles à entraînement pneumatique ou hydraulique, caractérisé par le fait que l'appareil comprend une plaque de compression (7) déplaçable verticalement par rapport aux axes de rotation (10) et dans le sens longitudinal des leviers (8) au moyen d'un vérin pneumatique ou hydraulique (5) et dont les bords (17) cunéiformes de la plaque de compression se rapprochent l'un de l'autre dans le sens de la mâchoire (11) à l'extrémité correspondante et s'éloignant au contraire l'un de l'autre sous la pression de la mâchoire (11) lors du déplacement de la plaque de compression (7) dans le sens de la mâchoire (11) lorsque le levier manuel (1) a été enlevé.

2. Appareil selon revendication 1 caractérisé par le fait que la plaque de compression (7) est guidée de manière coulissante dans une plaque de fixation (9) fixée sur le côté du corps de l'appareil tourné vers les mâchoires (11) et sur lequel les axes (10) des leviers (8) sont logés dans des paliers.

3. Appareil selon revendication 1 ou 2 caractérisé par le fait qu'il est prévu des entretoises (13) des deux côtés de la plaque de compression (7) s'étendant de la plaque de fixation (9) au vérin pneumatique ou hydraulique (5), lui-même placé sur le côté de la plaque de compression (7) partant des bords (17).

4. Appareil selon une des revendications précitées caractérisé par le fait que des étriers de maintien (14) s'étendent de la plaque de fixation (9) vers l'axe de rotation (10) du levier supérieur (8) des deux côtés du levier supérieur (8).

5. Appareil selon revendication 1 ou 2 caractérisé par le fait que les leviers (8) présentent des galets (16) grâce auxquels ils s'appliquent sur les bords (17) de la plaque de compression (7).

6. Appareil selon revendication 1, 2 et 5 caractérisé par le fait que la plaque de compression (7) présente un bord (17) presque cunéiforme formé dans le sens de la mâchoire (11).

7. Appareil selon revendication 6 caractérisé par le fait que le bord presque cunéiforme (17) de la plaque de compression (7) est formé de telle sorte que l'angle de montée est important dans la zone frontale avant de passer dans une zone où l'angle de montée est plus petit, et de repasser enfin dans une zone où l'angle de montée est à nouveau plus grand.

8. Appareil selon une des revendications précitées caractérisé par le fait que le vérin pneumatique ou hydraulique (5) peut être commandé grâce à une soupape (3) actionnée au pied.

9. Appareil selon revendication 8 caractérisé par le fait qu'il est prévu d'intégrer une valve de desserrage rapide (12) dans la conduite du système pneumatique ou hydraulique (4) entre la soupape (3) actionnée au pied et le vérin pneumatique ou hydraulique (5).

10. Appareil selon une des revendications précitées caractérisé par le fait qu'il est prévu de monter un ressort destiné à charger le vérin pneumatique ou hydraulique (5) de sa position de sortie dans la position de retour.

11. Appareil selon une des revendications précitées caractérisé par le fait que le vérin pneumatique ou hydraulique (5) est conçu comme un vérin à membrane.

12. Appareil selon revendication 11 caractérisé par le fait qu'un poussoir (6) est fixé par une extrémité sur la membrane du vérin à membrane (5) alors que l'autre extrémité du poussoir est fixée sur l'extrémité de la plaque de compression (7) détournée par les bords (17).
